# EUROPÄISCHE PATENTSCHRIFT

(11) **EP 2 535 188 B1**
(45) Veröffentlichungstag und Bekanntmachung des Hinweises auf die Patenterteilung: **25.12.2013**
(21) Anmeldenummer: 11004978.0
(22) Anmeldetag: 17.06.2011
(51) Int. Cl.: B41F 27/12, B41F 27/00

(54) **Montagevorrichtung, Druckmaschine und Verfahren zum Aufbringen einer Druckform auf einen Druckformträger**
Mounting device, printer and method for applying a print form to a carrier
Dispositif de montage, imprimante et procédé d'application d'une forme d'impression sur un support d'une forme d'impression

(43) Veröffentlichungstag der Anmeldung: 19.12.2012
(73) Patentinhaber: Lehner GmbH, 73230 Kirchheim/Teck (DE)
(72) Erfinder: Ochs, Rainer, 73230 Kirchheim/Teck (DE)
(74) Vertreter: Kocher, Mark Werner

(56) Entgegenhaltungen:
- DE-A1- 4 424 931
- DE-A1- 10 001 328
- DE-A1- 19 719 559
- DE-C1- 4 420 971
- US-A- 5 671 674

## Beschreibung

Die Erfindung betrifft eine Montagevorrichtung zum Aufbringen einer Druckform auf einen Druckformträger. Ferner betrifft die Erfindung eine Druckmaschine und ein Verfahren zum Aufbringen einer Druckform auf einen Druckformträger.

In der Drucktechnik, insbesondere im Bereich der Tiefdruck-, Hochdruck-, Flexodruck- und Offsetdrucktechnik, wie sie unter Anderem auch im Bereich der Bedruckung von Verpackungen für Konsumgüter eingesetzt wird, werden von den Anwendern aus Kostengründen einfach herstellbare, insbesondere im Hinblick auf die Herstellung des Druckbilds einfach strukturierbare Druckformen verlangt. Hierbei kommen neben formstabilen bzw. wölbbaren Druckplatten aus Stahl oder Aluminium vermehrt Druckformen zum Einsatz, die keine vollständige Formstabilität aufweisen, beispielsweise Klischees aus Polymerwerkstoffen. Diese Druckformen werden auf Druckformträger, beispielsweise auf ebene oder gekrümmte Druckplatten, auf Druckzylinder oder auf Druckhülsen, die auch als Sleeves bezeichnet werden, montiert, insbesondere mit Hilfe von doppelseitigem Klebeband mit dem Druckformträger verklebt. Erst mit der Montage erlangen die Druckformen die für den Druckvorgang, bei dem hohe je nach Druckverfahren hohe translatorische und/oder rotatorische Kräfte auf die Druckformen einwirken, die notwendige Formstabilität.

Die DE 100 01 328 A1 offenbart eine Einrichtung zum Aufziehen flexibler Druckformen, bestehend aus einem Plattenzylinder mit mindestens einem axial angeordneten, eine Klemmeinrichtung und Spanneinrichtung zum Spannen der Druckform enthaltenden Kanal, wobei eine platzsparende Einrichtung zum Aufziehen flexibler Druckformen angegeben werden soll, durch die wegabhängig der Druck auf die Druckform veränderbar ist, wobei der Druck am Rand der Druckform gegenüber dem Druck in der Mitte der Druckform abfällt. Hierzu ist vorgesehen, dass die Andrückwalze eine Bombierung aufweist und wegabhängig durch einstellbare Andrückkräfte beaufschlagbar ist.

Die DE 44 20 971 C1 offenbart ein Verfahren und eine Vorrichtung zum Aufziehen flexibler Druckformen auf den Formzylinder von Druckmaschinen. Der Aufziehvorgang soll dabei dergestalt sein, daß insbesondere für den Hochdruck geeignete Druckformen aufgezogen werden können, bei welchen eine normalerweise formatbreite Andrückrolle wegen den tieferliegenden nichtdruckenden Bereichen keine ausreichende Andrückkraft entwickelt. Dies soll dadurch erreicht werden, daß an den beiden Randbereichen der Druckform windschief bezüglich der Achse des Formzylinders orientierte Andrückrollen vorgesehen sind, durch welche sowohl eine Zugkraft in Umfangsrichtung als auch eine entsprechende axiale Kraft auf die Druckform ausgeübt wird, wodurch sich beim Aufziehen eine Breitstreckwirkung der Druckform bezüglich dem Formzylinder ergibt.

Die DE 000019719559 A1 offenbart ein Verfahren zur Montage einer biegsamen Druckplatte mit einem vorderen und einem hinteren abgekanteten Einhängeschenkel auf einem mit Befestigungsschlitzen versehenen Zylinder, bei welchem nach Einführen des vorderen Einhängeschenkels die Druckplatte mittels eines Andrückelementes auf die Mantelfläche des Zylinders aufgewalzt wird, wobei die Druckplatte mit dem vorderen Einhängeschenkel gegen eine Leitfläche geführt und nachfolgend der Einhängeschenkel mittels eines ersten Einführschiebers in den positionierten ersten Befestigungsschlitz eingeschoben wird, und wobei die Druckplatte während des Drehens des Zylinders aufgewalzt wird und wobei die Druckplatte in der Nähe des zweiten Befestigungsschlitzes an ihrem hinteren Einhängeschenkel zunächst einen Abstand zur Mantelfläche des Zylinders aufweist, der zumindest der Länge des abgekanteten Einhängeschenkels entspricht, wobei der hintere Einhängeschenkel in einer Position unterhalb der Einführschieber mittels Stößel leicht in Drehrichtung des Zylinders gedrückt wird, wobei anschließend der erste Einführschieber in Richtung Mantelfläche verfahren und schließlich der hintere Einhängeschenkel an einer Leitfläche entlang mittels des zweiten Einführschiebers in den positionierten Befestigungsschlitz eingeschoben wird.

Die Aufgabe der Erfindung besteht darin, eine Montagevorrichtung, eine Druckmaschine und ein Verfahren zum Aufbringen einer Druckform auf einen Druckformträger bereitzustellen, mit denen eine rasche und qualitativ hochwertige Montage der Druckform auf den jeweiligen Druckformträger vorgenommen werden kann.

Diese Aufgabe wird gemäß einem ersten Aspekt für eine Montagevorrichtung der eingangs genannten Art mit den Merkmalen des Anspruchs 1 gelöst. Hierbei sind eine Aufnahme für den Druckformträger und eine als Walze oder Walzenanordnung ausgebildete Anpresseinrichtung zur Übertragung einer Druckkraft auf den in die Aufnahme einsetzbaren Druckformträger und die darauf aufzubringende Druckform an wenigstens zwei voneinander beabstandet längs einer Anpressachse angeordneten Anpressbereichen vorgesehen, wobei die Anpresseinrichtung für eine Durchführung einer quer zur Anpressachse ausgerichteten Anpressbewegung und als Korrekturmittel für eine Einleitung einer Korrekturkraft, deren Kraftrichtung von einer Kraftrichtung der Druckkraft abweicht auf den Druckformträger und die darauf aufzubringende Druckform ausgebildet ist, um einen Versatzfehler der Druckform längs der Anpressachse und/oder einen Rundlauffehler eines zylindrisch ausgebildeten Druckformträgers ausgleichen zu können, wobei der Anpresseinrichtung eine Antriebseinrichtung für eine Bereitstellung der Korrekturkraft zugeordnet ist und wobei der Antriebseinrichtung eine Steuereinrichtung zur Steuerung der Anpressbewegung sowie eine mit der Steuereinrichtung elektrisch verbundene Sensoreinrichtung zugeordnet ist, die zur Abtastung einer druckbildbezogenen Struktur auf der Druckform ausgebildet ist, um durch Regelung der Korrekturkraft ein lagerichtiges Aufbringen der Druckform auf den Druckformträger zu ermöglichen.

Die Steuereinrichtung dient zur Steuerung der Anpressbewegung und beeinflusst hierzu die von der Antriebseinrichtung bereitgestellte Relativbewegung zwischen dem in die Aufnahme eingesetzten Druckformträger und der Anpresseinrichtung. Zudem ist die Steuereinrichtung mit der Sensoreinrichtung elektronisch verbunden, mit deren Hilfe eine druckbildbezogene Struktur auf der Druckform ermittelt werden kann. Bei dieser druckbildbezogenen Struktur kann es sich um das Druckbild als solches handeln, das als Referenzbild in der Steuerungseinrichtung abgespeichert ist und das mit einem von der Sensoreinrichtung, vorzugsweise zeilenweise, insbesondere mit einer parallel zur Anpressachse ausgerichteten Lesezeile, ermittelten Ausschnitt des Druckbilds auf der Druckform verglichen wird. Ergänzend oder alternativ können, insbesondere randseitig an der Druckform vorgesehene Passermarken oder Randlinien von der Sensoreinrichtung abgetastet werden, hierbei ist vorteilhaft, dass kein Vergleich mit einem in der Steuereinrichtung abgelegten Datensatz erforderlich ist. Vielmehr wird während des Aufbringvorgangs durch Einleitung der Korrekturkräfte auf die Druckform angestrebt, einen geraden Verlauf der Randlinie und/oder eine Anordnung sämtlicher Passermarken auf einer gemeinsamen Achse zu erreichen.

Mit Hilfe der Aufnahme für den Druckformträger und der Anpresseinrichtung kann die Druckform in einer schrittweisen oder kontinuierlichen Anpressbewegung, die quer zu der Anpressachse ausgerichtet ist, an den Druckformträger angelegt und dann angepresst werden, um die gewünschte Anhaftung der Druckform am Druckformträger zu gewährleisten.

Exemplarisch ist der Druckformträger mit einer zylindrischen Oberfläche ausgebildet und die Druckform wird mit Hilfe der Anpresseinrichtung längs einer Umlaufbewegung um die zylindrische Oberfläche an den Druckformträger angepresst. Für die Anpresseinrichtung, die als Walze oder als Walzenanordnung ausgebildet ist, sind Symmetrieachsen der vorzugsweise zylindrisch ausgebildeten Walzen insbesondere parallel zu einer Symmetrieachse des Druckformträgers ausgerichtet.

Die Anpressbewegung ermöglicht es, einen noch nicht am Druckformträger anliegenden Abschnitt der Druckform gegenüber einem bereits am Druckformträger anliegenden und anhaftenden Abschnitt der Druckform im Bereich der elastischen Deformierbarkeit der Druckform zu bewegen, insbesondere zu verschieben. Dadurch können beispielsweise ein durch Verzug der Druckform auftretender Versatzfehler und/oder ein Rundlauffehler des Druckformträgers zumindest teilweise, vorzugsweise vollständig, kompensiert werden und somit eine rundlauf- und/oder lagerichtige sowie verzerrungsarme oder verzerrungsfreie Montage der Druckform auf dem Druckformträger ermöglicht werden. Zu diesem Zweck sind die Korrekturmittel vorgesehen, die während der Durchführung der Anpressbewegung eine Korrekturkraft auf die Druckform, insbesondere auf den unmittelbar vor der Anpressung auf den Druckformträger befindlichen Abschnitt der Druckform zu ermöglichen.

Da es sich bei den Druckformträgern neben Stahl- oder Aluminiumzylindern mit üblicherweise hoher Rundlaufqualität auch um faserverstärkte Kunststoffhülsen handeln kann, die erhebliche Rundlauffehler aufweisen, die erst bei Aufspannung auf eine Druckwalze in der Druckmaschine ausgeglichen werden, kann es von Vorteil sein, diese Rundlauffehler vor dem Aufbringen der Druckform zu ermitteln und während des Aufbringungsvorgangs durch aktives Verzerren der Druckform derart zu kompensieren, dass sich bei der Aufspannung der Kunststoffhülse auf die Druckwalze ein verzerrungsfreies und rundlaufendes Druckbild ergibt.

Vorteilhafte Weiterbildungen der Erfindung sind in den Unteransprüchen angegeben.

Bevorzugt ist die Anpresseinrichtung für eine translatorische Bewegung relativ zur Aufnahme und längs der Anpressachse ausgebildet, um die Korrekturkraft reibschlüssig auf die Druckform übertragen zu können. Hierdurch kann ein Versatz des auf der Druckform enthaltenen Druckbilds, der sich durch Verzug der Druckform entweder während der Druckformherstellung und/oder während des Montagevorgangs auf den Druckformträger ergeben hat, zumindest teilweise ausgeglichen werden. Der Ausgleich des Verzugs des Druckbilds wird dadurch erreicht, dass eine translatorische Verschiebung der Anpresseinrichtung relativ zur Aufnahme und dem darin eingesetzten Druckformträger vorgesehen ist. Da die Anpressvorrichtung stets auf denjenigen Abschnitt der Druckform einwirkt, der unmittelbar vor der Anhaftung an den Druckformträger steht, kann mittels der translatorischen Verschiebung der Anpressvorrichtung eine lokale elastische Deformation der Druckform erreicht werden. Somit kann ein nachfolgend an den Druckformträger angehafteter Abschnitt der Druckform gegenüber einem vorausgehend an den Druckformträger angehafteten Abschnitt der Druckform innerhalb der elastischen Deformierbarkeit der Druckform quer zur Anpressbewegung und längs der Anpressachse erreicht werden. Vorzugsweise findet eine kontinuierliche Anpassung der, insbesondere in reibschlüssiger Kraftübertragung zwischen Anpresseinrichtung und Druckform, vorzusehenden Korrekturkraft statt, so dass das auf der Druckform enthaltene Druckbild zumindest bezogen auf die Anpressachse verzerrungsarm, vorzugsweise verzerrungsfrei und/oder ohne Spiralisierung, aufgebracht ist.

Ergänzend oder alternativ ist die Anpresseinrichtung für eine Schwenkbewegung um eine quer zur Anpressachse ausgerichtete Schwenkachse relativ zur Aufnahme ausgebildet, um eine reibschlüssige und/oder formschlüssige Einleitung der Korrekturkraft auf die Druckform zu ermöglichen. Durch eine derartige Schwenkbewegung der Anpresseinrichtung, bei der es sich insbesondere um eine Walze oder eine Anordnung von mehreren Walzen handeln kann, ist eine lokal unterschiedliche Kraftübertragung auf die Druckform möglich, um dadurch die gewünschte verzerrungsarme oder verzerrungsfreie Aufbringung der Druckform auf den Druckformträger zu gewährleisten.

Bei einer vorteilhaften Weiterbildung der Erfindung ist vorgesehen, dass die Schwenkachse zumindest im Wesentlichen parallel zu einer im Anpressbereich angeordneten Oberfläche des Druckformträgers ausgerichtet ist, um eine zumindest nahezu ausschließlich formschlüssige Einleitung der Korrekturkraft auf die Druckform zu ermöglichen. Hierdurch wird die vorzugsweise aus elastischem Polymermaterial hergestellte Druckform lokal komprimiert und somit in diesem Bereich in die Breite gedrängt. Hiermit findet aufgrund einer lokalen Verzerrung der Druckform eine Kompensation einer globalen Verzerrung der Druckform statt.

In weiterer Ausgestaltung der Erfindung ist vorgesehen, dass die Schwenkachse zumindest im Wesentlichen normal zu einer im Anpressbereich angeordneten Oberfläche des Druckformträgers ausgerichtet ist, um eine zumindest nahezu ausschließlich reibschlüssige Einleitung der Korrekturkraft auf die Druckform zu ermöglichen. Hierbei treten Scherkräfte auf die Druckform auf, die ebenfalls eine lokale Verzerrung der Druckform zur Kompensation einer globalen Verzerrung der Druckform ermöglichen.

Zweckmäßig ist es, wenn die Korrekturmittel einen Auflagetisch umfassen, der der Aufnahme zugeordnet ist und der für die Zuführung der Druckform zwischen die Anpresseinrichtung und den in die Aufnahme einsetzbaren Druckformträger ausgebildet ist. Der Auflagetisch erleichtert die Zuführung der Druckform in den Montagespalt, der vom Druckformträger und der Anpresseinrichtung gebildet wird und in dem der Anpressvorgang für die Druckform auf den Druckformträger vorgenommen wird. Der Auflagetisch kann eine ebene oder gekrümmte Auflagefläche für die Druckform aufweisen.

Bevorzugt ist der Auflagetisch relativ zur Aufnahme einstellbar, insbesondere parallel zur Anpressachse verschiebbar, ausgebildet. Vorzugsweise ist der Auflagetisch mit Spannmitteln für die Druckform ausgerüstet, um eine Krafteinleitung auf die Druckform während des Anpressvorgangs zu ermöglichen. Bei den Spannmitteln handelt es sich beispielsweise um randseitig an der Druckform angreifende Spannklammern oder um eine Vakuumeinrichtung, die zu einer Unterdruckanhaftung der Druckform am Auflagetisch führt. Durch die Relativbewegung des Auflagetischs gegenüber der Aufnahme kann eine elastische Deformation des noch auf dem Auflagetisch festgelegten Abschnitts der Druckform gegenüber dem bereits am Druckformträger festgelegten Abschnitt der Druckform erreicht werden. Vorzugsweise ist der Auflagetisch translatorisch parallel zur Anpressachse und/oder rotatorisch quer zur Anpressachse gegenüber der Aufnahme bewegbar ausgebildet.

Bei einer weiteren Ausführungsform ist die Sensoreinrichtung als optische Sensoreinrichtung, insbesondere als Kamera ausgebildet.

Die Aufgabe der Erfindung wird gemäß einem weiteren Aspekt durch eine Druckmaschine gelöst, die mit einer erfindungsgemäßen Montagevorrichtung ausgerüstet ist, wobei die Aufnahme für die Druckformträger ein Bestandteil eines Druckwerks ist. Durch die Integration der Funktionen der beschriebenen Montagevorrichtung in eine Druckmaschine wird eine unmittelbare Verarbeitung von Druckformen, die nicht formstabil sind, ermöglicht. Hierdurch kann ein Zeitgewinn gegenüber einer Aufbringung der Druckform auf den Druckformträger abseits der Druckmaschine erreicht werden. Zudem kann bereits während des Aufbringvorgangs auch eine Verarbeitung von druckformspezifischen Informationen, die beispielsweise im Druckbild oder in randseitig an der Druckform angeordneten Informationsträgerbereichen, beispielsweise in Form von Data-Matrixcodes, gespeichert sind, vorgenommen werden, so dass die Zeitspanne für diesen Initialisierungsschritt für die Druckmaschine ebenfalls in vorteilhafter Weise eingespart werden kann.

Die Aufgabe der Erfindung wird gemäß einem weiteren Aspekt durch ein Verfahren zum Aufbringen einer Druckform auf einen Druckformträger gelöst, das die nachfolgenden Schritte umfasst: Einsetzen eines Druckformträgers in eine Aufnahme, lagerichtiges Ausrichten einer Referenzstruktur einer Druckform zu einer Referenzkante oder Referenzachse des Druckformträgers, bereichsweises Anpressen der Druckform an den Druckformträger ausgehend von der Bezugskante mittels einer als Walze oder Walzenanordnung ausgebildeten Anpresseinrichtung, die für eine Durchführung einer quer zur Anpressachse ausgerichteten Anpressbewegung ausgebildet ist und die die Druckform in wenigstens zwei voneinander beabstandeten, längs einer Anpressachse angeordneten Anpressbereichen mit einer auf den Druckformträger gerichteten Druckkraft beaufschlagt, wobei während des fortschreitenden Aufbringvorgangs eine Abtastung einer, vorzugweise unmittelbar vor den Anpressbereichen angeordneten, druckbildbezogenen Struktur auf der Druckform mittels einer Sensoreinrichtung vorgenommen wird, um durch Regelung einer über die Anpresseinrichtung auf die Druckform einzuleitenden Korrekturkraft ein lagerichtiges Aufbringen der Druckform auf den Druckformträger zu gewährleisten.

Eine vorteilhafte Ausführungsform der Erfindung ist in der Zeichnung dargestellt. Hierbei zeigt:
- Figur 1: eine Druckform vor der Aufbringung auf einen Druckformträger,
- Figur 2: die Druckform gemäß der Figur 1 nach verzerrungsarmer Aufbringung auf den Druckformträger,
- Figur 3: ein mit der Druckform gemäß Figur 2 herstellbares Abbild des Druckbilds,
- Figur 4: eine Vorderansicht einer Montagevorrichtung zum Aufbringen einer Druckform auf einen Druckformträger und
- Figur 5: eine Seitenansicht der Montagevorrichtung gemäß der Figur 4.

Eine in der Figur 1 dargestellte Druckform 1 umfasst exemplarisch eine im Wesentlichen plattenförmige, rechteckig zugeschnittene, in der Darstellungsebene der Figur 1 angeordnete und nicht näher dargestellte Trägerschicht, beispielsweise aus einem Polymerwerkstoff. Auf die Trägerschicht ist eine Bildträgerschicht aufgebracht, die das für den Druckvorgang vorgesehene Druckbild 2 sowie exemplarisch randseitig angebrachte Randlinien 3 umfasst. Das Druckbild 2 und die Randlinien 3 wurden in einem Strukturierungsschritt, beispielsweise durch Laserbearbeitung, durch partielle Entfernung von Oberflächenbereichen in die Bildträgerschicht eingearbeitet. Zu diesem Zeitpunkt befindet sich die Druckform 1 in einem größeren Druckformmnutzen, in dem mehrere derartige Druckformen 1 strukturiert und gegebenenfalls naßchemisch entwickelt wurden. Nach der Fertigstellung der Druckbilder 2 wird die Druckform 1 aus dem nicht dargestellten Druckformnutzen ausgeschnitten. Hierbei und/oder in einem nachfolgenden Trocknungsprozess kann es durch innere Materialspannungen zu einer symbolisch in der Figur 1 dargestellten und für das Druckergebnis, das mit der Druckform 1 erzielt werden soll, unerwünschten Verzerrung des Druckbilds 2 kommen. Je nach herstellungsweise für die Druckform kann auch die Schnittqualität beim Trennen der Druckformen schlecht sein, so dass die Ränder der Druckform nicht als mechanische Referenz für die Ausrichtung des auf die Druckform aufgebrachten Druckbilds dienen können.

Selbst wenn die Druckform 1 vor der Aufbringung auf den in der Figur 2 dargestellten, exemplarisch als Druckzylinder oder Druckhülse (Sleeve) ausgeführten Druckformträger 4 verzerrungsfrei war, kann es während des Aufbringungsvorgangs aufgrund von Inhomogenitäten der Druckform 1 und/oder aufgrund eines unpräzisen randseitigen Zuschnitts der Druckform 1 zu einer verzerrten Festlegung der Druckform 1 am Druckformträger 4 kommen. Um eine verzerrungsfreie oder zumindest verzerrungsarme Aufbringung der Druckform 1 auf den Druckformträger 4 zu erreichen, wie sie für die in der Figur 2 dargestellte Druckform 1 vorliegt, bei der die Randlinien 3 jeweils zueinander parallele Geraden bilden, und damit auch das in Figur 3 dargestellte Abbild 5 des Druckbilds 2 zu erzielen, ist die in den Figuren 4 und 5 schematisch dargestellten Montagevorrichtung 6 vorgesehen.

Eine Befestigung der Druckform 1 am Druckformträger 4 kann über eine Klebebeschichtung der Druckform 1 und/oder des Druckformträgers 4 sowie ergänzend oder alternativ durch Magnetkräfte bewirkt werden. Hierzu kann die Druckform 1 mit magnetischen oder ferromagnetischen Partikeln versehen sein und der Druckformträger ist aus einem magnetisierbaren, insbesondere einem ferromagnetischen Material hergestellt oder weist eine Magnetanordnung auf, bei der es sich exemplarisch um eine Permanentmagnetanordnung oder um eine elektrisch betreibbare Magnetspulenanordnung handeln kann.

In der Vorderansicht auf die Montagevorrichtung 6 gemäß der Figur 4 ist die lediglich schematisch dargestellte Aufnahme 7 erkennbar, die für eine stirnseitige Ankopplung an den exemplarisch zylindrisch ausgebildeten Druckformträger 4 vorgesehen ist. Die Aufnahme 7 umfasst einen nicht näher dargestellten Drehantrieb, der eine Rotation des Druckformträgers 4 um eine in der Figur 5 dargestellte Rotations- und Symmetrieachse 8 ermöglicht und Bestandteil einer Antriebsvorrichtung sein kann. Die Aufnahmen 7 sind an einem nicht näher dargestellten Maschinengestell festgelegt, das auch eine exemplarisch als Andruckwalze ausgebildete Anpresseinrichtung 9 trägt. Die Anpresseinrichtung 9 ist ihrerseits über Kopplungsmittel 10 mit dem nicht näher dargestellten Maschinengestell verbunden. Die Kopplungsmittel 10 umfassen exemplarisch eine Drehlagerung für die Anpresseinrichtung 9, so dass diese um eine in der Figur 5 erkennbare Drehachse 11 rotierbar sind. Zusätzlich sind die Kopplungsmittel 10 für eine translatorische Verlagerung der Anpresseinrichtung 9 längs einer Verschiebungsachse 12 und/oder für eine Verkippung um eine schematisch dargestellte, normal zur Darstellungsebene der Figur 4 ausgerichtete Kippachse 15 und/oder für eine Verkippung um eine in der der Figur 4 dargestellte Kippachse 16 ausgebildet. Dadurch wird wenigstens eine Relativbewegung der Anpresseinrichtung 9 gegenüber dem in der Aufnahme 7 einsetzbaren Druckformträger 4 ermöglicht.

Bei einer nicht näher dargestellten Ausführungsform der Erfindung findet eine Bewegungseinleitung für Relativbewegungen zwischen Anpresseinrichtung 9 und dem in der Aufnahme 7 einsetzbaren Druckformträger 4 ergänzend oder alternativ über Stellmittel statt, die in der Aufnahme integriert sein können.

Exemplarisch sind seitlich der Anpresseinrichtung 9 jeweils als Kamerasysteme ausgebildete Sensoreinrichtungen 17 angeordnet, die zur optischen Abtastung eines Randbereichs der aufzubringenden Druckform 1 und der exemplarisch daran ausgebildeten Randlinien 3 vorgesehen sind. Die Sensoreinrichtungen 17 können auch zur Erkennung von nicht näher dargestellten Informationsträgerbereichen, beispielsweise in Form von Data-Matrixcodes, ausgebildet sein, um bereits bei der Aufbringung der Druckform 1 auf den Druckformträger 4 eine Erfassung von druckbildbezogenen Daten zu ermöglichen.

Wie aus der Figur 5 hervorgeht, umfasst die Montagevorrichtung einen exemplarisch eben ausgeführten Auflagetisch 18, der für eine komfortable Zuführung der Druckform 1 zum Druckformträger 4 vorgesehen ist. Der Auflagetisch 18 exemplarisch ist über eine Stelleinrichtung 19 mit dem nicht näher dargestellten Maschinengestell der Montagevorrichtung 6 verbunden. Dabei kann die Stelleinrichtung 19 dazu ausgebildet sein, eine Position des Auflagetischs gegenüber den Aufnahmen 7 und dem darin einsetzbaren Druckformträger 4 zu verändern, um beispielsweise eine Anpassung an den Durchmesser des Druckformträgers 4 zu ermöglichen. Ergänzend kann der Auflagetisch 18 mit nicht näher dargestellten Spannmitteln für eine bereichsweise Festlegung der Druckform 1 ausgerüstet sein, um eine Krafteinleitung auf die Druckform während des Anpressvorgangs zu ermöglichen. Vorzugsweise ist der Auflagetisch in diesem Fall als Vakuumtisch ausgebildet, der eine vakuumbedingte Anhaftung der Druckform 1 an seiner Auflagefläche 20 ermöglicht. Sofern eine reib- und/oder formschlüssige Festlegung der Druckform 1 am Auflagetisch 18 vorgesehen ist, kann auch eine Kraftübertragung vom Auflagetisch 18 auf die bereits teilweise an den Druckformträger 4 angepresste Druckform 1 vorgesehen sein. Hierzu kann die Stelleinrichtung 19 insbesondere für eine Translationsbewegung normal zur Darstellungsebene der Figur 5 eingerichtet sein.

Für die Koordination des Aufbringungsvorgangs sind die Aufnahmen 7, die Kopplungsmittel 10, die Sensoreinrichtungen 17 und die Stelleinrichtung 19 mit einer Steuereinrichtung 21 elektrisch verbunden. Die Steuereinrichtung 21 ist zur Bereitstellung von Steuersignalen an die Aufnahmen 7, die Kopplungsmittel 10 und die Stelleinrichtung 19 ausgebildet und ist für eine Verarbeitung der Signale der Sensoreinrichtungen 17 vorgesehen.

Nachstehend erfolgt eine exemplarische Beschreibung eines Aufbringungsvorgangs für eine Druckform 1 auf einen Druckformträger 4 mit einer Montagevorrichtung 6, wie sie in den Figuren 4 und 5 näher dargestellt ist. Hierbei soll beispielhaft davon ausgegangen werden, dass die Aufnahmen 7 ausschließlich für eine Rotationsbewegung des darin eingesetzten Druckformträgers 4 ausgebildet sein. Ferner wird exemplarisch angenommen, dass die Anpresseinrichtung 9 mit Hilfe der Kopplungsmittel 10 ausschließlich längs der Verschiebungsachse 12 verschoben werden können und dass die exemplarisch als drehbare Walze ausgebildete Anpresseinrichtung 9 mit Hilfe der Kopplungsmittel 10 drehbar gelagert ist. Zudem wird angenommen, dass die Stelleinrichtung 19 ausschließlich für eine Anpassung an den Durchmesser des Druckformträgers 4 ausgebildet ist und dass der Auflagetisch 18 lediglich die Auflagefläche 20 für die Druckform 1 bereitstellt.

Unter den vorgenannten Voraussetzungen kann in einem ersten Schritt die Druckform 1 von einem nicht dargestellten Bediener oder einer Handhabungseinrichtung auf die Auflagefläche 20 des Auflagetischs 18 aufgelegt werden. Dabei ist die Trägerschicht der Druckform 1 der Auflagefläche 20 zugewandt und das Druckbild der Druckform 1 ist der Auflagefläche entgegengesetzt. In einem nachfolgenden Schritt wird die Druckform 1 derart gegenüber dem Druckformträger 4 ausgerichtet, dass zumindest eine in Figur 1 mit 22 markierte Vorderkante der Druckform zumindest im Wesentlichen 1 parallel zur Rotationsachse 8 des Druckformträgers 4 ausgerichtet ist. Dies kann exemplarisch durch einen nicht dargestellten seitlichen Anschlag am Auflagetisch 18 erreicht werden. Ergänzend oder alternativ kann eine Abtastung der Druckform 1, insbesondere eine optische Abtastung sowie eine daraufhin erfolgende Ausrichtung des Auflagetischs 18 erfolgen, damit die Druckform 1 für den Aufbringungsvorgang korrekt ausgerichtet ist. Anschließend wird die Druckform 1 in Richtung des vom Druckförmträger 4 und der Anpresseinrichtung 9 gebildeten Anpressspalts 23 geschoben, bis die Vorderkante 22 der Druckform 1 in Kontakt mit dem Druckformträger 4 kommt. Da der Druckformträger 4 mit einer Haftschicht, insbesondere mit einer selbstklebenden Beschichtung, versehen ist, haftet die Druckform 1 in einem normal zur Darstellungsebene der Figur 5 erstreckten und mit 24 gekennzeichneten linienförmigen Anlagebereich am Druckformträger 4 an. Die Anhaftung der Druckform 1 an den Druckformträger 4 wird durch die von der Anpresseinrichtung 9 zumindest im Wesentlichen senkrecht zur gegenüberliegenden Oberfläche des Druckformträgers 4 ausgeübten Druckkräfte gewährleistet. Mit dem Einführen der Druckform 1 in den Anpresspalt 23 kann eine Erfassung der beiden Randlinien 3 der Druckform 1 durch die Sensoreinrichtungen 17 erfolgen. Anschließend wird von der Steuereinrichtung 21 eine Drehbewegung der Aufnahmen 7 um die Rotationsachse 8 eingeleitet, so dass die Druckform 1 allmählich durch den Anpressspalt 23 gezogen wird und jeweils in dem linienförmigen Anlagebereich 24 an den Druckformträger 4 angepresst wird. Sobald die beiden Sensoreinrichtungen 17, die die Randlinien 3 abtasten, ein Ausweichen der Randlinien 3 beobachten, was auf einen lokalen oder globalen Verzug der Druckform 1 schließen lässt, wird von der Steuereinrichtung 19 eine translatorische Stellbewegung quer zur Bewegungsrichtung der Druckform 1 gegenüber der Anpresseinrichtung 9 eingeleitet. Somit findet die Stellbewegung normal zur Darstellungsebene der Figur 5 statt und wird aufrechterhalten, bis die Randlinien 3 wieder in einem vorgegebenen Detektionsintervall der Sensoreinrichtungen 17 liegen. Durch die Stellbewegung der Anpresseinrichtung 9 wird eine elastische Deformation desjenigen Abschnitts der Druckform 1 hervorgerufen, der sich unmittelbar vor der Anhaftung an den Druckformträger 4 befindet. Je nach elastischer Deformierbarkeit der Druckform 1 kann abweichend von der Darstellung der Figur 5 eine translatorische Verschiebung der Anpresseinrichtung 9 in Richtung des Auflagetischs 18 vorgesehen werden, um gegebenenfalls einen größeren Abschnitt der Druckform 1 mit Querkräften beaufschlagen zu können. Dies ist insbesondere für Druckformen 1 von Vorteil, die eine geringere elastische Deformierbarkeit aufweisen.

Ergänzend oder alternativ kann vorgesehen sein, dass vor der Aufbringung der Druckform 1 auf den Druckformträger 4 eine Abtastung der Oberfläche des Druckformträgers 4, beispielsweise mit einem 3-D-Oberflächenscanner vorgenommen wird, um Rundlauffehler des Druckformträgers 4 zu ermitteln. Während der Aufbringung der Druckform 1 auf den Druckformträger 4 wird dann zum Ausgleich der Rundlaufverzerrung eine aktive Verzerrung der Druckform 1 vorgenommen, um dann bei Aufspannung des Druckformträgers 4 in ein Druckwerk einer Druckmaschine ein verzerrungsfreies Druckbild zu erhalten. Der Rundlauffehler kann alternativ auch mit einem geometrisch korrekten Kalibrierklischee ermittelt werden, das zunächst ohne Einwirkung von Korrekturkräften auf den jeweiligen Druckformträger 4 aufgebracht wird, um nach in einem nachfolgenden Arbeitsschritt die aufgetretenen Abweichungen, beispielsweise durch Abtastung der Randlinien 3 zu ermitteln. Sofern es trotz bekanntermaßen geometrisch korrektem Druckformträger 3 und korrekt aufgebrachter Druckform 1 zu einem verzogenen Druckbild kommen, so kann dies auch an der Druckmaschine liegen, in die der Druckformträger 4 eingespannt wird. Derartige systematische Fehler können ebenfalls durch eine aktive Verzerrung der Druckform 1 während des Aufbringungsvorgangs auf den Druckformträger 4 ausgeglichen werden.

## Patentansprüche

1. Montagevorrichtung zum Aufbringen einer Druckform (1) auf einen Druckformträger (4), mit einer Aufnahme (7) für den Druckformträger (4) und mit einer als Walze oder Walzenanordnung ausgebildeten Anpresseinrichtung (9) zur Übertragung einer Druckkraft auf den in die Aufnahme (7) einsetzbaren Druckformträger (4) und die darauf aufzubringende Druckform (1) an wenigstens zwei voneinander beabstandet längs einer Anpressachse (24) angeordneten Anpressbereichen, wobei die Anpresseinrichtung (9) für eine Durchführung einer quer zur Anpressachse (24) ausgerichteten Anpressbewegung und als Korrekturmittel (7, 9, 10, 19) für eine Einleitung einer Korrekturkraft, deren Kraftrichtung von einer Kraftrichtung der Druckkraft abweicht, auf den Druckformträger (4) und die darauf aufzubringende Druckform (1) ausgebildet ist, um einen Versatzfehler der Druckform (1) längs der Anpressachse (24) und/oder einen Rundlauffehler eines zylindrisch ausgebildeten Druckformträgers (4) ausgleichen zu können, wobei der Anpresseinrichtung (9) eine Antriebseinrichtung (10) für eine Bereitstellung der Korrekturkraft zugeordnet ist, **dadurch gekennzeichnet, dass** der Antriebseinrichtung (7, 10, 19) eine Steuereinrichtung (21) zur Steuerung der Anpressbewegung sowie eine mit der Steuereinrichtung (21) elektrisch verbundene Sensoreinrichtung (17) zugeordnet ist, die zur Abtastung einer druckbildbezogenen Struktur (3) auf der Druckform (1) ausgebildet ist, um durch Regelung der Korrekturkraft ein lagerichtiges Aufbringen der Druckform (1) auf den Druckformträger (4) zu ermöglichen.

2. Montagevorrichtung nach Anspruch 1, **dadurch gekennzeichnet, dass** die Anpresseinrichtung (9) für eine translatorische Bewegung relativ zur Aufnahme (7) und längs der Anpressachse (24) ausgebildet ist, um die Korrekturkraft auf die Druckform (1) übertragen zu können.

3. Montagevorrichtung nach Anspruch 1 oder 2, **dadurch gekennzeichnet, dass** die Anpresseinrichtung (9) für eine Schwenkbewegung um eine quer zur Anpressachse (24) ausgerichtete Schwenkachse (15, 16) relativ zur Aufnahme ausgebildet ist, um eine reibschlüssige und/oder formschlüssige Einleitung der Korrekturkraft auf die Druckform (1) zu ermöglichen.

4. Montagevorrichtung nach Anspruch 3, **dadurch gekennzeichnet, dass** die Schwenkachse (15) zumindest im Wesentlichen parallel zu einer im Anpressbereich (23) angeordneten Oberfläche des Druckformträgers (4) ausgerichtet ist, um eine zumindest nahezu ausschließlich formschlüssige Einleitung der Korrekturkraft auf die Druckform (1) zu ermöglichen.

5. Montagevorrichtung nach Anspruch 2, **dadurch gekennzeichnet, dass** die Schwenkachse (16) zumindest im Wesentlichen normal zu einer im Anpressbereich (23) angeordneten Oberfläche des Druckformträgers (4) ausgerichtet ist, um eine zumindest nahezu ausschließlich reibschlüssige Einleitung der Korrekturkraft auf die Druckform (1) zu ermöglichen.

6. Montagevorrichtung nach einem der vorhergehenden Ansprüche, **dadurch gekennzeichnet, dass** die Korrekturmittel einen Auflagetisch (18) umfassen, der der Aufnahme (7) zugeordnet ist und der für die Zuführung der Druckform (1) zwischen die Anpresseinrichtung (9) und den in die Aufnahme (7) einsetzbaren Druckformträger (4) ausgebildet ist.

7. Montagevorrichtung nach Anspruch 6, **dadurch gekennzeichnet, dass** der Auflagetisch (18) relativ zur Aufnahme (7) einstellbar, insbesondere parallel zur Anpressachse (24) verschiebbar, ausgebildet ist.

8. Montagevorrichtung nach einem der vorhergehenden Ansprüche, **dadurch gekennzeichnet, dass** die Sensoreinrichtung (17) als optische Sensoreinrichtung (17), insbesondere als Kamera ausgebildet ist.

9. Druckmaschine mit einer Montagevorrichtung (6) nach einem der vorhergehenden Ansprüche, wobei die Aufnahme (7) für die Druckformträger (4) ein Bestandteil eines Druckwerks ist.

10. Verfahren zum Aufbringen einer Druckform (1) auf einen Druckformträger (4) mit den Schritten: Einsetzen eines Druckformträgers (4) in eine Aufnahme (7), lagerichtiges Ausrichten einer Referenzstruktur (22) der Druckform (1) zu einer Referenzkante oder Referenzachse (8) des Druckformträgers (4), bereichsweises Anpressen der Druckform (1) an den Druckformträger (4) ausgehend von der Bezugskante (22) mittels einer als Walze oder Walzenanordnung ausgebildeten Anpresseinrichtung (9), die für eine Durchführung einer quer zur Anpressachse (24) ausgerichteten Anpressbewegung ausgebildet ist und die die Druckform (1) in wenigstens zwei voneinander beabstandeten, längs einer Anpressachse (24) angeordneten Anpressbereichen mit einer auf den Druckformträger (1) gerichteten Druckkraft beaufschlagt, wobei während des fortschreitenden Aufbringvorgangs eine Abtastung einer, vorzugweise unmittelbar vor den Anpressbereichen angeordneten, druckbildbezogenen Struktur (3) auf der Druckform (1) mittels einer Sensoreinrichtung (17) vorgenommen wird, um durch Regelung einer über die Anpresseinrichtung (9) auf die Druckform (1) einzuleitenden Korrekturkraft ein lagerichtiges Aufbringen der Druckform (1) auf den Druckformträger (4) zu gewährleisten.

## Claims

1. Mounting device for applying a forme (1) to a bed (4), comprising a receptacle (7) for the bed (4) and a pressing-on device (9) designed as a roller or a roller arrangement for transmitting a compressive force to the bed (4) to be installed into the receptacle (7) and to the forme (1) to be applied thereto in at least two pressing-on regions arranged at a distance from one another along a pressing-on axis (24), wherein the pressing-on device (9) is designed for executing a pressing-on movement oriented perpendicular to the pressing-on axis (24) and for acting as a correcting means (7, 9, 10, 19) for an introduction of a correcting force with a direction of force deviating from that of the compressive force on the bed (4) and on the forme (1) to be applied thereto, in order to be able to compensate for a misalignment of the forme (1) along the pressing-on axis (24) and/or for a run-out of a cylindrically designed bed (4), wherein a drive device (10) is assigned to the pressing-on device (9) for a provision of the correcting force, **characterised in that** the drive device (7, 10, 19) is assigned a control unit (21) for controlling the pressing-on movement and a sensor device (17) electrically connected to the control unit (21) and designed for scanning an image-related structure (3) on the forme (1), in order to facilitate a positionally accurate application of the forme (1) to the bed (4).

2. Mounting device according to claim 1, **characterised in that** the pressing-on device (9) is designed for a translational movement relative to the receptacle (7) and along the pressing-on axis (24), in order to be able to transmit the correcting force to the forme (1).

3. Mounting device according to claim 1 or 2, **characterised in that** the pressing-on device (9) is designed for a swivelling movement relative to the receptacle about a pivoting axis (15, 16) oriented perpendicular to the pressing-on axis (24), in order to facilitate a frictional and/or positive transfer of the correcting force to the forme (1).

4. Mounting device according to claim 3, **characterised in that** the pivoting axis (15) is oriented at least substantially parallel to a surface of the bed (4) located in the pressing-on region (23), in order to facilitate an at least almost exclusively positive transfer of the correcting force to the forme (1).

5. Mounting device according to claim 2, **characterised in that** the pivoting axis (16) is oriented at least substantially perpendicular to a surface of the bed (4) located in the pressing-on region (23), in order to facilitate an at least almost exclusively frictional transfer of the correcting force to the forme (1).

6. Mounting device according to any of the preceding claims, **characterised in that** the correcting means comprise a support table (18) which is assigned to the receptacle (7) and which is designed for feeding the forme (1) between the pressing-on device (9) and the bed (24) to be installed into the receptacle (7).

7. Mounting device according to claim 6, **characterised in that** the support table (18) is designed to be transversable relative to the receptacle (7), in particular parallel to the pressing-on axis (24).

8. Mounting device according to any of the preceding claims, **characterised in that** the sensor device (17) is designed as an optical sensor device (17), in particular as a camera.

9. Printing machine comprising a mounting device (6) according to any of the preceding claims, wherein the receptacle (7) for the beds (4) is a part of a printing unit.

10. Method for applying a forme (1) to a bed (4), comprising the steps of: installing a bed (4) into a receptacle (7), aligning a reference structure (22) of the forme (1) with positional accuracy relative to a reference edge or a reference axis (8) of the bed (4), pressing regions of the forme (1) against the bed (4), starting from the reference edge (22), by means of a pressing-on device (9) designed as a roller or a roller arrangement, which is designed for executing a pressing-on movement oriented perpendicular to the pressing-on axis (24) and which applies a compressive force oriented towards the bed (4) to the forme (1) in at least two pressing-on regions arranged along the pressing-on axis (24), wherein, during the progressive application process, a scan is performed by means of a sensor device (17) of an image-related structure (3) which is preferably located immediately in front of the pressing-on regions on the forme (1), in order to ensure a positionally accurate application of the forme (1) to the bed (4) by controlling a correcting force to be transferred to the forme (1) via the pressing-on device (9).

## Revendications

1. Dispositif de montage servant à appliquer une forme d'impression (1) sur un support de forme d'impression (4), comprenant un logement (7) pour le support de forme d'impression (4) et un système d'application de pression (9) réalisé sous la forme d'un cylindre ou d'un ensemble de cylindres, servant à transmettre une force de pression sur le support de forme d'impression (4) pouvant être inséré dans le logement (7) et sur la forme d'impression (1) à appliquer sur ledit support en au moins deux zones d'application de pression disposées de manière espacée l'une de l'autre le long d'un axe d'application de pression (24), sachant que le système d'application de pression (9) est réalisé pour une mise en oeuvre d'un mouvement d'application de pression orienté de manière transversale par rapport à l'axe d'application de pression (24) et sous la forme d'un moyen de correction (7, 9, 10, 19) pour l'introduction d'une force de correction, dont la direction de force diverge d'une direction de force de la force de pression, sur le support de forme d'impression (4) et sur la forme d'impression (1) devant être appliquée sur ledit support d'impression, afin de pouvoir compenser une erreur de décalage de la forme d'impression (1) de long de l'axe d'application de pression (24) et/ou une excentricité d'un support de forme d'impression (4) réalisé de manière cylindrique, sachant qu'un système d'entraînement (10) pour la mise à disposition de la force de correction est associé au système d'application de pression (9), **caractérisé en ce qu'**un système de commande (21) servant à commander le mouvement d'application de pression ainsi qu'un système de détection (17) relié électriquement au système de commande (21) sont associés au système d'entraînement (7, 10, 19), ledit système de détection étant réalisé sur la forme d'impression (1) pour balayer une structure (3) rapportée à l'image d'impression, afin de permettre grâce au réglage de la force de correction une application en bonne et due forme en termes de position de la forme d'impression (1) sur le support de forme d'impression (4).

2. Dispositif de montage selon la revendication 1, **caractérisé en ce que** le système d'application de pression (9) est réalisé pour un mouvement de translation par rapport au logement (7) et le long de l'axe d'application de pression (24) afin de pouvoir transférer la force de correction sur la forme d'impression (1).

3. Dispositif de montage selon la revendication 1 ou 2, **caractérisé en ce que** le système d'application de pression (9) est réalisé pour un mouvement de pivotement autour d'un axe de pivotement (15, 16) orienté de manière transversale par rapport à l'axe d'application de pression (24) par rapport au logement, afin de permettre l'introduction par friction et/ou par complémentarité de forme de la force de correction sur la forme d'impression (1).

4. Dispositif de montage selon la revendication 3, **caractérisé en ce que** l'axe de pivotement (15) est orienté au moins sensiblement de manière parallèle par rapport à une surface, disposée dans la zone d'application de pression (23), du support de forme d'impression (4), afin de permettre au moins presque exclusivement par complémentarité de forme l'introduction de la force de correction sur la forme d'impression (1).

5. Dispositif de montage selon la revendication 2, **caractérisé en ce que** l'axe de pivotement (16) est orienté au moins sensiblement de manière normale par rapport à une surface, disposée dans la zone d'application de pression (23), du support de forme d'impression (4) afin de permettre au moins presque exclusivement par friction l'introduction de la force de correction sur la forme d'impression (1).

6. Dispositif de montage selon l'une quelconque des revendications précédentes, **caractérisé en ce que** les moyens de correction comprennent une table d'appui (18), qui est associée au logement (7) et qui est réalisée pour amener la forme d'impression (1) entre le système d'application de pression (9) et le support de forme d'impression (4) pouvant être inséré dans le logement (7).

7. Dispositif de montage selon la revendication 6, **caractérisé en ce que** la table d'appui (18) est réalisée par rapport au logement (7) de manière réglable, en particulier de manière à pouvoir être déplacée par coulissement parallèlement par rapport à l'axe d'application de pression (24).

8. Dispositif de montage selon l'une quelconque des revendications précédentes, **caractérisé en ce que** le système de détection (17) est réalisé sous la forme d'un système de détection (17) optique, en particulier sous la forme d'une caméra.

9. Machine d'impression équipée d'un dispositif de montage (6) selon l'une quelconque des revendications précédentes, sachant que le logement (7) pour le support de forme d'impression (4) fait partie intégrante d'un groupe d'impression.

10. Procédé servant à appliquer une forme d'impression (1) sur un support de forme d'impression (4), comprenant les étapes suivantes consistant à : insérer un support de forme d'impression (4) dans un logement (7) ; à orienter en bonne et due forme en termes de position une structure de référence (22) de la forme d'impression (1) par rapport à une arête de référence ou à un axe de référence (8) du support de forme d'impression (4) ; presser par endroits la forme d'impression (1) contre le support de forme d'impression (4) en partant de l'arête de référence (22) au moyen d'un système d'application de pression (9) réalisé sous la forme d'un cylindre ou d'un ensemble de cylindres, lequel système d'application de pression est réalisé pour une mise en oeuvre d'un mouvement d'application de pression orienté de manière transversale par rapport à l'axe d'application de pression (24) et qui soumet la forme d'impression (1) à l'action d'une force de pression orientée sur le support de forme d'impression (1) en au moins deux zones d'application de pression espacées l'une de l'autre, disposées le long d'un axe d'application de pression (24), sachant que lors de la progression de l'opération d'application, une structure (3) sur la forme d'impression (1), rapportée à l'image d'impression, disposée de préférence directement en amont des zones d'application de pression, est balayée au moyen d'un système de détection (17), afin de garantir grâce au réglage d'une force de correction à introduire sur la forme d'impression (1) par l'intermédiaire du système d'application de pression (9), une application en bonne et due forme en termes de position de la forme d'impression (1) sur le support de forme d'impression (4).
